# FASCICULE DE BREVET EUROPEEN

(11) **EP 0 866 207 B1**
(45) Date de publication et mention de la délivrance du brevet: **04.06.2003**
(21) Numéro de dépôt: 98810160.6
(22) Date de dépôt: 27.02.1998
(51) Int. Cl.: E06B 9/32, E06B 9/68, A47H 5/032

(54) **Bloc baie équipé d'un produit d'occultation motorisé**
Mit einer motorisierten Verdunkelungseinrichtung ausgerüstetes Rahmenbauteil
Frame assembly equipped with a motorised shading device

(30) Priorité: 21.03.1997 FR 9703478
(43) Date de publication de la demande: 23.09.1998
(73) Titulaire: SOMFY, 74300 Cluses (FR)
(72) Inventeur: Beuhorry-Sassus, Richard, 74300 Cluses (FR); Hubault, Alain Charles Jean, 74300 Magland (FR)
(74) Mandataire: Meylan, Robert Maurice

(56) Documents cités:
- US-A- 4 550 759
- US-A- 4 979 550

## Description

L'invention a pour objet un bloc baie comprenant un produit d'occultation entraîné par un moteur à deux sens de rotation, une paire d'interrupteurs pour la commande du moteur dans chacun de ses sens de rotation et des moyens mécaniques d'actionnement manuel de ces interrupteurs.

Un bloc baie est un ensemble qui intègre une fenêtre et un produit d'occultation. Il est équipé d'un moteur à deux enroulements permettant la rotation du moteur dans les deux sens. Les interrupteurs ont pour effet d'appliquer la phase du secteur à l'un ou l'autre des enroulements du moteur pour obtenir l'un ou l'autre des sens de rotation.

Dans les blocs baies connus (voir p. ex. le US-A-4,550,759), les interrupteurs sont montés dans un boîtier de commande placé dans la partie inférieure du bloc baie et ils sont actionnés par des boutons-poussoirs. Un câblage électrique est donc nécessaire entre le boîtier de commande et le moteur qui se trouve dans la partie supérieure du bloc baie.

La présente invention a pour but de simplifier le câblage et de faciliter l'intégration d'un moteur dans un bloc baie.

Le bloc baie selon l'invention est caractérisé en ce que les interrupteurs sont intégrés au moteur et que les moyens mécaniques d'actionnement des interrupteurs sont constitués de moyens de télémanipulation.

La suppression du câblage entre le boîtier de commande et le moteur a pour effet de réduire sensiblement le coût du bloc baie. La suppression du câblage a en outre pour avantage de supprimer la présence d'une tension électrique au niveau de la commande manuelle et de faciliter le respect des prescriptions de sécurité.

Selon un mode d'exécution de l'invention, des moyens de télémanipulation sont constitués d'un lien souple, tel qu'une corde, un câble ou une chaîne, passant sur un tambour d'entraînement associé à un organe d'entraînement manuel en rotation, les extrémités de ce lien souple étant attachées aux extrémités de deux leviers montés dans le moteur, destinés à actionner les interrupteurs et maintenus dans une position inopérante par des ressorts.

Au lieu d'un lien souple entraîné par un tambour, il est possible d'utiliser une simple paire de cordons ou de tringles, rigides ou souples.

Le dessin annexé représente, à titre d'exemple, un mode d'exécution de l'invention.

La figure 1 est une vue schématique, de face, d'un bloc baie.

La figure 2 est une vue de détail, en coupe axiale d'une partie du carter du moteur équipant le bloc baie.

La figure 3 représente le schéma électrique du moteur et de son alimentation.

La figure 4 représente le télémanipulateur, à une échelle un peu plus grande que la figure 2.

La figure 1 représente un bloc baie 1 présentant une ouverture ou baie 2 et un moyen d'occultation de cette ouverture constitué par un volet roulant 3 déroulable d'un tube d'enroulement monté dans la partie supérieure du bloc baie 2 et porté, d'un côté, par un palier 4 et, de l'autre côté, par un moteur logé dans le tube d'enroulement et dont le carter 5 est fixé à un support fixe et fait saillie hors du tube d'enroulement. Dans sa partie inférieure, le bloc baie est équipé d'un télémanipulateur 6 pour la commande du moteur.

Le moteur est un moteur à deux bobinages B1 et B2 et un condensateur de déphasage C(figure 3), chacun de ces bobinages remplissant à tour de rôle la fonction de bobinage principal et de bobinage auxiliaire selon que la phase P du réseau est appliquée à l'un ou à l'autre des bobinages au moyen de deux interrupteurs S1 et S2.

La figure 2 représente une partie du carter tubulaire 5 du moteur, sans le tube d'enroulement. Dans ce carter 5 est monté un support 7 dans lequel sont montés les interrupteurs S1 et S2, ainsi que deux leviers 8 et 9 articulés respectivement, par leurs deux extrémités, autour d'un axe 10, respectivement 11. Le levier 8 s'étend au-dessus de l'interrupteur S1 et le levier 9 s'étend au-dessus de l'interrupteur S2. Un ressort 12 soutient le levier 8 pour le rendre inopérant. De même, un ressort 13 soutient le levier 9 pour le rendre inopérant. A l'autre extrémité du levier 8 est attaché un brin 14a d'un lien souple 14, tel qu'une corde ou un câble, un autre brin 14b de ce lien étant attaché à l'extrémité libre du levier 9. Ce lien souple 14 s'enroule sur un tambour 15 entraînable en rotation par un bouton 16 constituant, avec le tambour 15, le manipulateur 6 monté dans un boîtier 19. Dans l'exemple représenté, le lien souple 14 est guidé par des gaines 17 et 18 entre le boîtier 19 et le carter 5 du moteur.

Une rotation à gauche ou à droite du bouton 16 a pour effet d'abaisser l'un ou l'autre des leviers 8 ou 9 et de fermer l'interrupteur correspondant, c'est-à-dire de commander la rotation du moteur dans l'un ou l'autre sens. Dès que le bouton 16 est relâché, le levier correspondant devient inopérant sous l'effet de son ressort et le moteur s'arrête.

La construction représentée et décrite ci-dessus peut encore être simplifiée par la suppression du tambour 15 et de son bouton 16, les moyens de télémanipulation étant simplement constitués d'une paire de cordons ou de tringles rigides ou souples correspondant aux brins 14a et 14b de la figure 2.

## Revendications

1. Bloc baie comprenant un produit d'occultation (3) entraîné par un moteur à deux sens de rotation (B1, B2), une paire d'interrupteurs (S1, S2) pour la commande du moteur dans chacun de ses sens de rotation et des moyens mécaniques d'actionnement manuel de ces interrupteurs, **caractérisé en ce que** les interrupteurs sont intégrés au moteur et que les moyens mécaniques d'actionnement des interrupteurs sont constitués de moyens de télémanipulation (8, 9, 14, 15, 16).

2. Bloc baie selon la revendication 1, **caractérisé en ce que** les moyens de télémanipulation comprennent, dans le moteur, deux leviers (8, 9) retenus dans une position inopérante par des ressorts (12, 13) et, à l'extérieur du moteur, un lien souple (14) passant sur un tambour d'entraînement (15) muni d'un organe d'entraînement manuel en rotation (16) et dont les extrémités sont attachées à chacun des leviers.

3. Bloc baie selon la revendication 1, **caractérisé en ce que** les moyens de télémanipulation comprennent, dans le moteur, deux leviers (8, 9) retenus en position inopérante par des ressorts (12, 13) et, à l'extérieur du moteur, une paire de tringles attachées au levier.

4. Bloc baie selon l'une des revendications 1 à 3, **caractérisé en ce que** les moyens de télémanipulation comprennent un télémanipulateur (15, 16).

5. Bloc baie selon l'une des revendications 1 à 3, **caractérisé en ce que** les moyens de télémanipulation sont constitués de deux cordons ou tringles.

## Patentansprüche

1. Rahmenbaueinheit mit einer Verdunkelungsvorrichtung (3), die von einem in beiden Drehrichtungen arbeitenden Motor (B1, B2) angetrieben wird, mit einem Schalterpaar (S1, S2) zur Steuerung des Motors in der einen oder anderen Drehrichtung und mit mechanischen Betätigungsmitteln zur manuellen Betätigung der Schalter, **dadurch gekennzeichnet, dass** die Schalter in den Motor integriert sind und dass die mechanischen Betätigungsmittel für die Schalter aus Fernbedienungsmitteln (8, 9, 14, 15, 16) bestehen.

2. Rahmenbaueinheit nach Anspruch 1, **dadurch gekennzeichnet, dass** die Fernbedienungsmittel innerhalb des Motors zwei Hebel (8,9), die durch Federn (12, 13) in Ausserbetriebsstellung gehalten werden, und ausserhalb des Motors eine biegsames Bindeglied (14) aufweisen, welches über eine mit einem manuellen Antriebsorgan in Drehung versetzbare Antriebstrommel (15) verläuft und deren Enden an je einem der Hebel befestigt sind.

3. Rahmenbaueinheit nach Anspruch 1, **dadurch gekennzeichnet, dass** die Fernbedienungsmittel innerhalb des Motors zwei Hebel (8, 9), die durch Federn (12, 13) in Ausserbetriebsstellung gehalten werden, und ausserhalb des Motors ein Paar Stangen aufweisen, die an den Hebeln befestigt sind.

4. Rahmenbaueinheit nach einem der Ansprüche 1 bis 3, **dadurch gekennzeichnet, dass** die Fernbedienungsmittel aus einem Fernbedienungsgerät (15, 16) bestehen.

5. Rahmenbaueinheit nach einem der Ansprüche 1 bis 3, **dadurch gekennzeichnet, dass** die Fernbedienungsmittel aus zwei Schnüren oder Stangen bestehen.

## Claims

1. Combined window frame and roller blind unit comprising a shading product (3) driven by a motor having two directions of rotation (B1, B2), a pair of switches (S1, S2) for operating the motor in each of its directions of rotation and mechanical means of manual actuation of these switches, **characterized in that** the switches are built into the motor and **in that** the mechanical means of actuation of the switches consist of means of remote manipulation (8, 9, 14, 15, 16).

2. Combined window frame and roller blind unit according to Claim 1, **characterized in that** the means of remote manipulation comprise, in the motor, two levers (8, 9) held in an inoperative position by springs (12, 13) and, outside the motor, a flexible strap (14) passing over a drive drum (15) furnished with a manual rotational drive member (16) whose ends are attached to each of the levers.

3. Combined window frame and roller blind unit according to Claim 1, **characterized in that** the means of remote manipulation comprise, in the motor, two levers (8, 9) held in an inoperative position by springs (12, 13) and, outside the motor, a pair of rods attached to the lever.

4. Combined window frame and roller blind unit according to one of Claims 1 to 3, **characterized in that** the means of remote manipulation comprise a remote manipulator (15, 16).

5. Combined window frame and roller blind unit according to one of Claims 1 to 3, **characterized in that** the means of remote manipulation consist of two cords or rods.
